# EUROPÄISCHE PATENTSCHRIFT

(11) **EP 2 889 259 B1**
(45) Veröffentlichungstag und Bekanntmachung des Hinweises auf die Patenterteilung: **28.08.2019**
(21) Anmeldenummer: 14195901.5
(22) Anmeldetag: 02.12.2014
(51) Int. Cl.: B66F 9/24

(54) **Steuerungsverfahren für Flurförderzeug**
Control method for industrial truck
Procédé de commande de chariot de manutention

(30) Priorität: 30.12.2013 DE 102013114992; 07.01.2014 DE 102014100100
(43) Veröffentlichungstag der Anmeldung: 01.07.2015
(73) Patentinhaber: STILL GmbH, 22113 Hamburg (DE)
(72) Erfinder: Bergmann, Ansgar, 22941 Bargteheide (DE)
(74) Vertreter: Patentship Patentanwaltsgesellschaft mbH

(56) Entgegenhaltungen:
- EP-A1- 1 655 263
- EP-A1- 1 732 027
- WO-A1-99/16697
- WO-A2-2008/074008
- DE-A1- 10 246 012

## Beschreibung

Die Erfindung betrifft ein Steuerungsverfahren für ein Flurförderzeug mit einer Anzeige- und Bedienvorrichtung. Insbesondere betrifft die Erfindung ein Steuerungsverfahren für ein Flurförderzeug nach dem Oberbegriff des Patentanspruchs 1.

Bei Flurförderzeugen, wie etwa beispielsweise ein Gabelstapler, sind bei Inbetriebnahme und zu Beginn einer Arbeitsschicht regelmäßig Prüf- und Wartungsarbeiten vorzunehmen. Dies kann beispielsweise eine Überprüfung eines Tankinhalts bei einem Verbrennungsstapler, eine Überprüfung einer Traktionsbatterie bei einem batterie-elektrisch angetriebenen Stapler oder eine Kontrolle des Zustands sowie Füllstands einer Arbeitshydraulik sein. Auch eine Überprüfung der Beleuchtung sowie eine Feststellung von bestehenden Schäden gehört beispielsweise zu solchen Arbeiten.

Bekannt ist hierfür eine Abarbeitung der durchzuführenden Arbeiten anhand von Listen auf Papier oder auf Pappkarten, auf denen auch entdeckte Fehler und Probleme vermerkt werden. Nachteilig an diesem Stand der Technik ist jedoch, dass nur schwer zu überprüfen ist, inwieweit die durchzuführenden Arbeiten korrekt durchgeführt wurden. Auch ist die Zurückführung und Auswertung der auf Papier vermerkten Schadstellen umständlich. Schließlich ist noch zu beachten, dass in vielen Betrieben eine große Anzahl von Mitarbeitern arbeitet, die keine Muttersprachler sind und es daher zu Missverständnissen kommen kann, oder die Listen müssten in mehreren Fremdsprachen vorgehalten werden.

Bekannt sind bei Flurförderzeugen auch ganz allgemein als Bedienelemente optische Anzeigevorrichtungen, insbesondere Bildschirme. Diese kommen auch in Ausführungen als Anzeige- und Bedienvorrichtung vor, bei denen durch zusätzliche Schalter, oder bei einem Touchscreen durch Schaltflächen auf dem Bildschirm selbst, Eingaben vorgenommen werden können. Es ist weiterhin bekannt, über solche Anzeigeelemente Bedienungs- und/oder Wartungsinformationen, insbesondere eine Bedienungsanleitung optisch anzuzeigen. Ein solches Flurförderzeug wird beispielsweise in der EP 1 655 263 A1 offenbart.

Aus der DE 102 46 012 A1 ist ein Flurförderzeug bekannt, das eine Anzeige- und Bedienvorrichtung mit einem Bildschirm aufweist, wobei über Eingabevorrichtungen eine menügeführte Darstellung von Informationen auf dem Bildschirm durch einen Steuerungsrechner erfolgen kann und Prüf- und Wartungsanweisungen auf dem Bildschirm dargestellt werden können, wobei bei Inbetriebnahme des Flurförderzeugs und/oder zu festgelegten Zeitpunkten durch den Steuerungsrechner eine vorgegebene Abfolge von Prüf- und Wartungsarbeiten angezeigt wird, durch die Eingabevorrichtung über Eingabebefehle die Abfolge in Menüs durchlaufen werden muss und erst danach eine Inbetriebnahme des Flurförderzeugs möglich ist.

Aus der WO 2008/074008 A2 ist ein gattungsgemäßes Steuerungsverfahren bekannt. WO 2008/074008 A2 offenbart ein Steuerungsverfahren gemäß dem Oberbegriff des Anspruchs 1.

Der vorliegenden Erfindung liegt die Aufgabe zugrunde, ein Steuerungsverfahren für ein Flurförderzeug zur Verfügung zu stellen, das die oben genannten Nachteile vermeidet und eine ordnungsgemäße Durchführung der vorzunehmenden prüf- und Wartungsarbeiten sicherstellt.

Diese Aufgabe wird durch ein Steuerungsverfahren mit den Merkmalen des unabhängigen Patentanspruchs 1 sowie ein Flurförderzeug mit den Merkmalen des Patentanspruchs 10 gelöst. Vorteilhafte Weiterbildungen der Erfindung sind in den Unteransprüchen angegeben.

Die Aufgabe wird erfindungsgemäß dadurch gelöst, dass bei einem Steuerungsverfahren für ein Flurförderzeug, das eine Anzeige- und Bedienvorrichtung mit einem Bildschirm aufweist, wobei über Eingabevorrichtungen eine menügeführte Darstellung von Informationen auf dem Bildschirm durch einen Steuerungsrechner erfolgen kann und Prüf- und Wartungsanweisungen auf dem Bildschirm dargestellt werden können, bei Inbetriebnahme des Flurförderzeugs und/oder zu festgelegten Zeitpunkten durch den Steuerungsrechner eine vorgegebene Abfolge von Prüf- und Wartungsarbeiten angezeigt wird, wobei durch die Eingabevorrichtung über Eingabebefehle die Abfolge in Menüs durchlaufen werden muss und erst danach eine Inbetriebnahme des Flurförderzeugs möglich ist. Erfasste Werte und/oder Fehler des Flurförderzeugs können in die Bedienvorrichtung eingegeben werden, wobei Fehler auf einer grafischen Darstellung des Flurförderzeugs auf dem Bildschirm gekennzeichnet werden können.

Dadurch wird die tatsächliche Durchführung der Prüf- und Wartungsarbeiten sichergestellt. Da sich ein Fahrer bei Inbetriebnahme des Flurförderzeugs, beispielsweise eines Gabelstaplers, erst durch die gesamte Menüführung mit den durchzuführenden Arbeiten "hindurch arbeiten" muss, ist die Wahrscheinlichkeit einer tatsächliche Durchführung der Arbeiten erheblich größer, als wenn nur eine Papierliste oder auch digital dargestellte Liste angezeigt wird, ohne dass diese weiter beachtet werden müssen. Das Fahrzeug kann nur dann weiter in Betrieb genommen werden, wenn die gesamte Menüführung durchlaufen wurde. Dabei kann die Überprüfung bei Inbetriebnahme oder auch zu festgelegten Zeitpunkten erfolgen. Diese Zeitpunkte können beispielsweise ein Fahrerwechsel sein, wenn durch eine persönliche Identifikation wie etwa eine Zugangskarte, durch den Steuerungsrechner erkannt wird, dass ein solcher Fahrerwechsel stattgefunden hat. Es können auch per Datenfernübertragung Zeitpunkte vorgegeben werden, etwa wenn der Steuerungsrechner mit einem Computernetzwerk, wie beispielsweise dem Internet verbunden ist, und aus einem Flottenverwaltungssystem eine entsprechende Vorgabe erfolgt. Ferner können auch erkannte Mängel, erfasste Messwerte und Fehler des Flurförderzeugs umgekehrt in die Bedienvorrichtung eingegeben werden und abgespeichert werden. Auch diese Informationen und Daten können an ein Flottenverwaltungssystem übertragen werden, was sowohl durch Übertragung der gespeicherten Daten per Medium (USB Stick, Datenkarte), Kabel oder auch drahtlos erfolgen kann. Zusammen mit einer genauen Bestimmung und Lokalisierung von Fehlern kann dadurch im Falle einer Wartung oder eine Reparatur effizienter gehandelt werden. Insbesondere können Ersatzteile im Voraus beschafft werden und Wartungsarbeiten geplant werden. Beispielsweise hat ein Fuhrparkleiter mithilfe eines solchen Flottenverwaltungssystems und den von dem Flurförderzeug übertragenen Daten einen präzisen Überblick über den Zustand eines Fuhrparks. Bei schwer wiegenden Fehlern oder als kritisch für den Betrieb angesehenen Fehlern kann auch vorgesehen sein, dass die Fahrzeugsteuerung den weiteren Betrieb des Fahrzeugs unterbindet oder nur eingeschränkt einen Betrieb zulässt, beispielsweise mit verringerten Geschwindigkeiten. In der Menüführung können grafische Darstellungen des Flurförderzeugs verwendet werden und es kann für einen Benutzer visualisiert werden, an welcher Stelle Funktionen zu überprüfen sind.

Erfindungsgemäß können erfasste Werte und/oder Fehler des Flurförderzeugs in die Bedienvorrichtung eingegeben werden.

Erfindungsgemäß können Fehler auf einer grafischen Darstellung des Flurförderzeugs auf dem Bildschirm gekennzeichnet werden.

Abhängig von der Eingabevorrichtung kann beispielsweise ein Pointer an einen bestimmten Punkt der Darstellung des Flurförderzeugs geführt werden und dieser markiert werden, wenn dort ein Fehler vorliegt. Im Falle eines Touchscreen kann auch direkt die entsprechende Stelle in einer grafischen Darstellung angewählt werden.

Es können auch Fehler in einer Menüauswahl ausgewählt werden.

Dies können beispielsweise Auswahlkategorien wie ein aufgerissener Sitz, beschädigte Seitenbleche oder eine Beschädigung am Schutzdach sein. Es ist zusätzlich auch denkbar, eine ergänzende Eingabemöglichkeit für einen Texthinweis vorzusehen, mit dem ein Fehler oder Probleme beschrieben werden kann.

Vorteilhaft speichert der Steuerungsrechner erfasste Werte und/oder Fehler des Flurförderzeugs ab.

Diese können dann auf vielfältige bekannte Art und Weise zu einem zentralen Steuerungsrechner, etwa einer Flottenverwaltung oder ähnlichem übertragen werden. Beispielsweise können regelmäßig Datenträger ausgetauscht werden oder es können hierfür Identifikationsmittel für einen Benutzer genutzt werden, auf die Daten übertragen werden können, beispielsweise Transponderkarten, die auch eine Abspeicherung von Daten ermöglichen.

Vorteilhaft kann der Steuerungsrechner des Flurförderzeugs drahtlos oder kabelgebunden mit einem Rechnernetz, insbesondere dem Internet, verbunden werden.

Erfasste Werte und/oder Fehler des Flurförderzeugs können in das Rechnernetz übertragen werden.

Dadurch ergeben sich die bereits geschilderten Möglichkeiten der Flottenverwaltung

Es kann eine Abfolge von Prüf- und Wartungsarbeiten aus dem Rechnernetz empfangen werden.

Eine hierfür verantwortliche Person, beispielsweise ein Fuhrparkleiter, kann daher angepasst an die jeweilige Situation, eventuell auch für den Fahrer oder entsprechend den Einsatzbedingungen des Fahrzeugs die durchzuführenden Prüf- und Wartungsarbeiten anpassen und individuell einstellen.

Vorteilhaft ist es, den Bildschirm als einen Touchscreen auszuführen und die Eingabevorrichtung als eine Schaltfläche auf dem Bildschirm.

Die Eingabevorrichtungen können auch aus neben dem Bildschirm angeordneten Schaltern bestehen.

In einer Weiterbildung enthält die menügeführte Darstellung von Informationen Textinformationen, die in mindestens zwei Sprachen darstellbar sind.

Dies erleichtert die Arbeit mit dem Flurförderzeug in einem Umfeld, in dem nicht alle Mitarbeiter Muttersprachler sind.

Die Aufgabe wird auch gelöst durch ein Flurförderzeug mit einer Anzeige- und Bedienvorrichtung mit einem Bildschirm, wobei über Eingabevorrichtungen eine menügeführte Darstellung von Informationen auf dem Bildschirm durch einen Steuerungsrechner erfolgen kann und der Steuerungsrechner ein Verfahren durchführt, wie es zuvor beschrieben wurde.

Das Flurförderzeug weist die bereits zuvor geschilderten Vorteile auf.

Weitere Vorteile und Einzelheiten der Erfindung werden anhand des in der schematischen Figur dargestellten Ausführungsbeispiels näher erläutert. Hierbei zeigt die Figur eine Anzeige- und Bedienvorrichtung 1 mit einem Bildschirm 2. Seitlich des Bildschirms 2 sind Tastschalter 3 als Eingabevorrichtung 4 angeordnet. Auf dem Bildschirm 1 wird eine grafische Darstellung 5 des Flurförderzeugs angezeigt, auf der durch den dargestellten Pointer 6 eine Bedienperson einen Fehlerort kennzeichnen kann. Dabei kann der Pointer 6 entweder direkt bewegt werden, indem der Bildschirm 2 ein Touchscreen 7 ist. Alternativ ist es auch denkbar durch die umgebenden Tastschalter 3 eine Navigationsmöglichkeit für den Pointer 6 zu bieten. Um das Flurförderzeug in Betrieb zu nehmen, muss die vollständige Abfolge der Menüs mit den entsprechenden Befehlen abgearbeitet werden, um in das jeweils nächste Menü und schließlich in einen Betriebsmodus zu gelangen. Dadurch wird die Wahrscheinlichkeit erheblich erhöht, dass die Prüf- und Wartungsarbeiten durchgeführt werden. Wie dargestellt, können dabei erkannte Fehler oder Probleme markiert werden und an ein übergeordnetes Flottenverwaltungssystem von dem Steuerungsrechner übertragen werden.

## Patentansprüche

1. Steuerungsverfahren für ein Flurförderzeug, das eine Anzeige- und Bedienvorrichtung (1) mit einem Bildschirm (2) aufweist, wobei über Eingabevorrichtungen (4) eine menügeführte Darstellung von Informationen auf dem Bildschirm (2) durch einen Steuerungsrechner erfolgen kann und Prüf- und Wartungsanweisungen auf dem Bildschirm (2) dargestellt werden können,
wobei bei Inbetriebnahme des Flurförderzeugs und/oder zu festgelegten Zeitpunkten durch den Steuerungsrechner eine vorgegebene Abfolge von Prüf- und Wartungsarbeiten angezeigt wird, wobei durch die Eingabevorrichtung (4) über Eingabebefehle die Abfolge in Menüs durchlaufen werden muss und erst danach eine Inbetriebnahme des Flurförderzeugs möglich ist, wobei erfasste Werte und/oder Fehler des Flurförderzeugs in die Bedienvorrichtung (1) eingegeben werden können, **dadurch gekennzeichnet, dass** Fehler auf einer grafischen Darstellung (5) des Flurförderzeugs auf dem Bildschirm (2) gekennzeichnet werden können.

2. Steuerungsverfahren nach Anspruch 1,
**dadurch gekennzeichnet,**
**dass** Fehler in einer Menüauswahl ausgewählt werden können.

3. Steuerungsverfahren nach Anspruch 1 oder 2,
**dadurch gekennzeichnet,**
**dass** der Steuerungsrechner erfasste Werte und/oder Fehler des Flurförderzeugs abspeichert.

4. Steuerungsverfahren nach einem der Ansprüche 1 bis 3,
**dadurch gekennzeichnet,**
**dass** der Steuerungsrechner des Flurförderzeugs drahtlos oder kabelgebunden mit einem Rechnernetz, insbesondere dem Internet, verbunden werden kann.

5. Steuerungsverfahren nach Anspruch 4,
**dadurch gekennzeichnet,**
**dass** erfasste Werte und/oder Fehler des Flurförderzeugs in das Rechnernetz übertragen werden können.

6. Steuerungsverfahren nach Anspruch 4 oder 5,
**dadurch gekennzeichnet,**
**dass** eine Abfolge von Prüf- und Wartungsarbeiten aus dem Rechnernetz empfangen werden kann.

7. Steuerungsverfahren nach einem der Ansprüche 1 bis 6,
**dadurch gekennzeichnet,**
**dass** der Bildschirm ein Touchscreen (7) ist und die Eingabevorrichtung (4) eine Schaltfläche auf dem Bildschirm (2).

8. Steuerungsverfahren nach einem der Ansprüche 1 bis 7,
**dadurch gekennzeichnet,**
**dass** die Eingabevorrichtungen (4) aus neben dem Bildschirm angeordneten Schaltern (3) bestehen.

9. Steuerungsverfahren nach einem der Ansprüche 1 bis 8,
**dadurch gekennzeichnet,**
**dass** die menügeführte Darstellung von Informationen Textinformationen enthält, die in mindestens zwei Sprachen darstellbar sind.

10. Flurförderzeug mit einer Anzeige- und Bedienvorrichtung mit einem Bildschirm (2), wobei über Eingabevorrichtungen (4) eine menügeführte Darstellung von Informationen auf dem Bildschirm (2) durch einen Steuerungsrechner erfolgen kann und der Steuerungsrechner ein Verfahren nach einem der vorhergehenden Ansprüche durchführt.

## Claims

1. Control method for an industrial truck, which has a display and operator control device (1) having a screen (2), wherein a menu-guided presentation of information on the screen (2) by way of a control computer may be effected by means of input devices (4) and testing and maintenance instructions may be presented on the screen (2), wherein, when the industrial truck is started up and/or at determined times, a prescribed sequence of testing and maintenance operations is displayed by way of the control computer, wherein the sequence must be scrolled through in menus by way of the input device (4) by means of input commands and only thereafter is it possible to start up the industrial truck,
wherein
detected values and/or faults of the industrial truck may be input into the operator control device (1), **characterized in that** faults may be indicated on the screen (2) in a graphic presentation (5) of the industrial truck.

2. Control method according to Claim 1,
**characterized in that**
faults may be selected in a menu selection.

3. Control method according to Claim 1 or 2,
**characterized in that**
the control computer stores detected values and/or faults of the industrial truck.

4. Control method according to one of Claims 1 to 3,
**characterized in that**
the control computer of the industrial truck may be connected wirelessly or by wire to a computer network, in particular the Internet.

5. Control method according to Claim 4,
**characterized in that**
detected values and/or faults of the industrial truck may be transmitted to the computer network.

6. Control method according to Claim 4 or 5,
**characterized in that**
a sequence of testing and maintenance operations may be received from the computer network.

7. Control method according to one of Claims 1 to 6,
**characterized in that**
the screen is a touchscreen (7) and the input device (4) is a button on the screen (2).

8. Control method according to one of Claims 1 to 7,
**characterized in that**
the input devices (4) consist of controls (3) arranged near the screen.

9. Control method according to one of Claims 1 to 8,
**characterized in that**
the menu-guided presentation of information contains text information, which is able to be presented in at least two languages.

10. Industrial truck having a display and operator control device having a screen (2), wherein a menu-guided presentation of information on the screen (2) by way of a control computer may be effected by means of input devices (4) and the control computer carries out a method according to one of the preceding claims.

## Revendications

1. Procédé de commande d'un convoyeur au sol qui comprend un dispositif d'affichage et de commande (1) pourvu d'un écran (2), un affichage d'informations par menu sur l'écran (2) pouvant être effectué par un ordinateur de commande par le biais de dispositifs de saisie (4) et des instructions de contrôle et de maintenance pouvant être affichées sur l'écran (2), une séquence prédéterminée de travaux de contrôle et de maintenance étant affichée par l'ordinateur de commande lors de la mise en service du convoyeur au sol et/ou à des instants spécifiés, la séquence devant être parcourue dans des menus par le dispositif de saisie (4) au moyen d'instructions de saisie, une mise en service du convoyeur au sol n'étant possible qu'ensuite, des valeurs et/ou erreurs détectées du convoyeur au sol pouvant être saisies dans le dispositif de commande (1), **caractérisé en ce que** des erreurs pouvant être identifiées sur l'écran (2) sur une représentation graphique (5) du convoyeur au sol.

2. Procédé de commande selon la revendication 1,
**caractérisé en ce que**
des erreurs peuvent être sélectionnées dans une sélection par de menu.

3. Procédé de commande selon la revendication 1 ou 2,
**caractérisé en ce que**
l'ordinateur de commande mémorise des valeurs et/ou erreurs détectées du convoyeur au sol.

4. Procédé de commande selon l'une des revendications 1 à 3,
**caractérisé en ce que**
l'ordinateur de commande du convoyeur au sol peut être relié à un réseau informatique, notamment l'Internet, sans fil ou par câble.

5. Procédé de commande selon la revendication 4,
**caractérisé en ce que**
des valeurs et/ou erreurs détectées du convoyeur au sol peuvent être transmises au réseau informatique.

6. Procédé de commande selon la revendication 4 ou 5,
**caractérisé en ce que**
une séquence de travaux de contrôle et de maintenance peut être reçue du réseau informatique.

7. Procédé de commande selon l'une des revendications 1 à 6,
**caractérisé en ce que**
l'écran est un écran tactile (7) et le dispositif de saisie (4) est une surface de commutation sur l'écran (2) .

8. Procédé de commande selon l'une des revendications 1 à 7,
**caractérisé en ce que**
les dispositifs de saisie (4) sont formés de commutateurs (3) disposés à côté de l'écran.

9. Procédé de commande selon l'une des revendications 1 à 8,
**caractérisé en ce que**
l'affichage d'informations par menu contient des informations textuelles pouvant être affichées en au moins deux langues.

10. Convoyeur au sol comprenant un dispositif d'affichage et de commande pourvu d'un écran (2), un affichage d'informations par menus sur l'écran (2) pouvant être effectué par un ordinateur de commande par le biais de dispositifs de saisie (4) et l'ordinateur de commande exécutant un procédé selon l'une des revendications précédentes.
